# EUROPÄISCHE PATENTSCHRIFT

(11) **EP 2 895 818 B1**
(45) Veröffentlichungstag und Bekanntmachung des Hinweises auf die Patenterteilung: **15.08.2018**
(21) Anmeldenummer: 13759509.6
(22) Anmeldetag: 06.09.2013
(51) Int. Cl.: F42B 5/155, F41A 19/69

(54) **MODULARER WERFER MIT KONTAKTIERUNGSEINRICHTUNG**
MODULAR LAUNCHER COMPRISING CONTACTING DEVICE
LANCEUR MODULAIRE COMPORTANT UN DISPOSITIF DE MISE EN CONTACT ÉLECTRIQUE

(30) Priorität: 14.09.2012 DE 202012008821 U
(43) Veröffentlichungstag der Anmeldung: 22.07.2015
(73) Patentinhaber: Rheinmetall Waffe Munition GmbH, 29345 Unterlüß (DE)
(72) Erfinder: KITTL, Wolfgang, 83451 Piding (DE); MALTAN, Johannes, 83486 Ramsau (DE); GAISBAUER, Rainer, 83471 Schönau am Königssee (DE)
(74) Vertreter: Dietrich, Barbara
(86) Internationale Anmeldenummer: PCT/EP2013/068501
(87) Internationale Veröffentlichungsnummer: WO 2014/040926

(56) Entgegenhaltungen:
- DE-A1-102006 004 954
- US-A- 2 717 533
- US-A- 3 208 350

## Beschreibung

Die Erfindung beschäftigt sich mit einer Kontaktierung eines modular aufbaubaren Werfers, die eine einfache und sichere Trennung der elektrischen Kontakte zwischen der Munition und einer Werfer- und / oder Auslöseelektronik (Elektronik) realisiert. Die Erfindung soll insbesondere bei beladenen Werfern den Vorteil bringen, dass durch ein Hin- oder Wegklappen der in sich geschlossenen, modularen Elektronik eine gleichzeitige bzw. zeitgleiche Kontaktierung oder Trennung aller Kontakte mit der Munition bzw. dem Magazin realisiert wird.

Mit der DE 20 2012 004 430 U1 wird ein Munitionsmagazin und eine damit ausgebildete Werfereinheit beschrieben. Das Munitionsmagazin umfasst eine untere und eine obere Halbschale sowie Abschussrohre, die in den Halbschalen eingebunden sind und in denen sich eine Munition befindet. Im Bereich der Abschussrohre sind Längs- und Querrippen eingebunden. Die Magazine auf einer Basis aufgesteckt. Dazu weisen die Magazine Führungsbohrungen auf, durch die Streben der Basis oder Plattform greifen. Durch die Streben erfolgt die Arretierung der Munition bzw. des / der Magazine. Die mechanische Verriegelung an den Streben erfolgt durch eine Art Spanneinrichtung.

Die DE 10 2006 004 992 A1 zeigt den allgemein angestrebten Weg auf, die Elektronik eines Werfers in Bedieneinheit und Auslöseeinheit zu trennen. Die Auslöseelektronik, in der die zum Zünden der Munition notwendige Energie aufgebaut wird, befindet sich in unmittelbarer räumlicher Nähe zur Munition. Die Anbindung einer derartigen Auslöseeinheit an einen Werfer zeigt die DE 10 2006 004 954 A1.

Die Erfindung stellt sich die Aufgabe, eine Möglichkeit für eine einfache und sichere Trennung der elektrischen Kontakte zwischen der Munition und einer Elektronik aufzuzeigen.

Gelöst wird die Aufgabe durch die Merkmale des Patentanspruchs 1. Vorteilhafte Ausführungen sind den Unteransprüchen entnehmbar.

Grundidee der Erfindung ist, die Werfer- bzw. Auslöseelektronik so an den Werfer bzw. den Magazinen des Werfers anzubinden, dass zeitgleich alle Kontakte zwischen der Elektronik und der Munition bzw. den Magazinen sicher getrennt werden können. Dazu ist vorgesehen, dass die Elektronik als modulare Einheit mit ihren Kontakten von den Munitions- bzw. Magazinkontakten wegklappbar ist. Eine derartige Elektronik ist dabei abhängig von der Größe des Werfers bzw. der Anzahl der Magazine, die den modularen Werfer bilden (siehe DE 20 2012 004 430 U1).

In der modularen Ausführung des Werfers werden die Magazine auf einer Basis aufgesteckt. Dazu weisen das / die Magazin(e) Führungsbohrungen auf, durch die Streben von der Basis oder Plattform greifen. Die Streben sind auswechselbar. Es können verschieden lange Streben mitgeführt werden. Durch die Streben erfolgt die Arretierung der Munition bzw. des / der Magazin(s)e. Die mechanische Verriegelung an den Streben erfolgt bevorzugt durch eine Spanneinrichtung, die vorzugsweise mit der Werfer- und / oder Auslöseelektronik für das Klappen der Elektronik funktionell zusammenwirkt.

Die Elektronik ist ihrerseits am hinteren Ende der Basis oder Plattform derart angebracht, dass sie um eine horizontale Achse an der Basis um diese verschwenkt werden kann. Dadurch können auf einen Schlag die Kontakte des / der Magazine bzw. der Munition von den Kontakten der Elektronik gelöst oder mit diesen kontaktiert werden. Die Elektronik bildet bevorzugt eine in sich geschlossene modulare Einheit und umfasst alle notwendigen elektronische Baugruppen für die Funktion am Werfer, zumindest aber für das Auslösen der Munition.

Diese Konstruktion ermöglicht neben einer einfachen Handhabung und einer modularen Auf- bzw. Umrüstbarkeit des Werfers auch eine einfache und sichere Kontaktunterbrechung. Je nach Anforderung kann der Werfer nur ein Magazin (eine Magazinreihe) oder zwei bzw. mehrere Magazine aufweisen. Entsprechend erfolgt die Wahl der Streben, d.h., die benötigte Länge. Die Streben können ihrerseits in der Basis verrastet oder anderes wieder lösbar befestigt werden. Entsprechende Ausführungsformen und / oder Alternativen sind dem Fachmann bekannt. Auf diesen Werfer angepasst sind modulare Elektronikeinheiten, die ihrerseits einfach von der Basis / Plattform gelöst und somit einfach gewechselt werden können.

Anhand eines Ausführungsbeispiels mit Zeichnung soll die Erfindung näher erläutert werden. Es zeigt:
- Fig. 1: einen Werfer mit einem Magazin bzw. Magazinreihe,
- Fig. 2: einen Werfer mit zwei Magazinen bzw. Magazinreihen,
- Fig. 3: einen Werfer mit drei Magazinen bzw. Magazinreihen,
- Fig. 4a, b: eine seitliche Darstellung des Werfers aus Fig. 2.

In Fig. 1 dargestellt ist ein Werfer 1, aufweisend eine Basis bzw. Plattform 2, ein Magazin 3 sowie eine Elektronik 4 mit nebeneinander angeordneten Kontakten 23. Diese korrespondieren mit Kontakten der Magazine 3. Die Elektronik 4 ist an der hinteren Kante der Basis 2 schwenkbar angebracht.

In der einfachsten bzw. bevorzugten Form weist die Elektronik 4 am Gehäuse 4' herausstehende Vorsprünge 6 mit einer Bohrung auf, die mit Vorsprüngen 7 des Gehäuses 2' der Basis 2 kompatibel sind. Durch die Bohrungen beider Vorsprünge 6, 7 kann beispielsweise ein Splint 8 etc. geführt werden. Dadurch ist die Elektronik 4 zum einen an der Basis 2 befestigt und zum anderen an dieser um einen Drehpunkt D schwenkbar gelagert. Das Magazin 3 besitzt Durchführungen, durch die Streben 10 greifen und das Magazin 3 halten. Durch wenigstens eine Spanneinrichtung 11, hier mit einem Hebel 12, wird das Magazin 3 gegen die Basis 2 gespannt.

Fig. 2 zeigt einen Werfer 20, aufweisend die Basis 2, zwei Magazine 3 sowie eine Elektronik 4. Diese umfasst mehrere nebeneinander als auch übereinander liegende Kontakte 23. Diese korrespondieren mit Kontakten der Magazine 3. Von der Basis 2 ragen Streben 10 auf, die zur Aufnahme der beiden Magazine 3 dienen. Die Magazine 3 werden durch wenigstens eine Spanneinrichtung 11 gegen die Basis 2 gespannt. Die Befestigung der Elektronik 4 sowie die Verspannung an der Basis 2 sind entsprechend Fig. 1.

Fig. 3 zeigt einen Werfer 30, aufweisend die Basis 2, drei Magazine 3 sowie eine Elektronik 4. Diese umfasst mehrere neben- als auch übereinander liegende Kontakte 23. Diese korrespondieren mit Kontakten der Magazine 3. Von der Basis 2 ragen Streben 10 auf, die zur Aufnahme der Magazine 3 dienen. Die Magazine 3 werden durch wenigstens eine Spanneinrichtung 11 gegen die Basis 2 gespannt. Die Befestigung der Elektronik 4 sowie der Verspannung an der Basis 2 sind entsprechend der Beschriebenen in Fig. 1.

Fig. 4 zeigt eine Seitendarstellung der ab- bzw. wegklappbaren Elektronik 4, hier aus Fig. 2. Das Ab- bzw. Wegklappen ist dabei wie folgt:
Zum Wegklappen der Elektronik 4 wird durch den Hebel 12 - dieser wird nach vorne geführt - die Spanneinrichtung 11 von der Strebe 10 / den Streben 10 gelöst. Selbiger Hebel 12 wird dann wieder gezogen und nimmt die Baugruppe Elektronik 4 mit. Die Kontakte 23 lösen sich von den korrespondierenden Kontakten des Magazins 3 bzw. der aus dem Magazin 3 nach hinten herausragenden Munition.

Diese einfache, doch extrem geniale Erfindung ermöglicht ein schnelles, sicheres und einfaches Trennen der Kontakte 23 von den Kontakten der Magazine 3. Die elektrische Kontaktierung oder Trennung aller Munitionen (nicht näher dargestellt) des Werfers 1, 20, 30 erfolgt auf einen Schlag.

## Patentansprüche

1. Werfer (1, 20, 30) mit wenigstens einem Magazin (3), einer Basis (2) sowie einer am Werfer (1, 20, 30) eingebundenen Elektronik (4) mit nebeneinander angeordneten Kontakten (23), wobei das wenigstens eine Magazin (3) auf der Basis (2) aufgesteckt ist, **dadurch gekennzeichnet, dass** die Elektronik (4) als modulare, in sich geschlossene Einheit um einen Drehpunkt (D) verschwenkbar an der Basis (2) befestigt ist.

2. Werfer nach Anspruch 1, **dadurch gekennzeichnet, dass** die Elektronik (4) am Gehäuse (4') herausstehende Vorsprünge (6) mit einer Bohrung aufweist, die mit Vorsprüngen (7) des Gehäuses (2') der Basis (2) kompatibel sind,

3. Werfer nach Anspruch 2, **dadurch gekennzeichnet, dass** durch die Bohrungen beider Vorsprünge (6, 7) ein Splint (8) geführt ist.

4. Werfer nach einem der Ansprüche 1 bis 3, **dadurch gekennzeichnet, dass** das Magazin (3) bzw. die Magazine (3) Durchführungen besitzen, durch die Streben (10) von der Basis (2) eingreifen und das Magazin (3) bzw. die Magazine (3) halten.

5. Werfer nach Anspruch 4, **dadurch gekennzeichnet, dass** die Streben (10) auswechselbar sind und deren Länge abhängig der Anzahl der Magazine (3) ist.

6. Werfer nach Anspruch 5, **dadurch gekennzeichnet, dass** die Streben (10) in der Basis (2) verrasten können.

7. Werfer nach einem der Ansprüche 1 bis 6 **dadurch gekennzeichnet, dass** durch wenigstens eine Spanneinrichtung (11) das Magazin (3) bzw. die Magazine (3) gegen die Basis (2) gespannt werden.

8. Werfer nach Anspruch 7, **dadurch gekennzeichnet, dass** die Spanneinrichtung (11) einen Hebel (12) umfasst.

9. Werfer nach Anspruch 8, **dadurch gekennzeichnet, dass** der Hebel (12) funktional mit der Elektronik (4) verbunden ist, derart, dass durch Bewegen des Hebels (12) die Elektronik (4) von den Kontakten des / der Magazin(s)e (3) getrennt oder mit diesen kontaktiert werden.

10. Werfer nach einem der Ansprüche 1 bis 9, **dadurch gekennzeichnet, dass** die Elektronik (4) am hinteren Ende der Basis (2) derart angebracht ist, dass sie um eine horizontale Achse an der Basis (2) um diese verschwenkt werden kann.

11. Werfer nach einem der Ansprüche 1 bis 10, **dadurch gekennzeichnet, dass** die Elektronik (4) alle notwendigen elektronischen Baugruppen für die Funktion am Werfer (1, 20, 30) zumindest aber für das Auslösen der Munition umfasst.

## Claims

1. Launcher (1, 20, 30) with at least one magazine (3), a base (2) and electronics (4) which is integrated in the launcher (1, 20, 30) and has contacts (23) which are arranged next to one another, wherein the at least one magazine (3) is plugged on the base (2), **characterized in that** the electronics (4), as a modular, self-contained unit, is fastened to the base (2) so as to be pivotable about a pivot point (D).

2. Launcher according to Claim 1, **characterized in that** the electronics (4) has projections (6), with a bore, which protrude on the housing (4') and which are compatible with projections (7) of the housing (2') of the base (2).

3. Launcher according to Claim 2, **characterized in that** a splint (8) is guided through the bores of both projections (6, 7).

4. Launcher according to one of Claims 1 to 3, **characterized in that** the magazine (3) or the magazines (3) has/have leadthroughs through which struts (10) of the base (2) engage and retain the magazine (3) or the magazines (3).

5. Launcher according to Claim 4, **characterized in that** the struts (10) are interchangeable and their length is dependent on the number of magazines (3).

6. Launcher according to Claim 5, **characterized in that** the struts (10) can latch in the base (2).

7. Launcher according to one of Claims 1 to 6, **characterized in that** the magazine (3) or the magazines (3) is/are clamped against the base (2) by at least one clamping device (11).

8. Launcher according to Claim 7, **characterized in that** the clamping device (11) comprises a lever (12).

9. Launcher according to Claim 8, **characterized in that** the lever (12) is functionally connected to the electronics (4) in such a way that, by moving the lever (12), the electronics (4) are separated from the contacts of the magazine(s) (3) or are brought into contact therewith.

10. Launcher according to one of Claims 1 to 9, **characterized in that** the electronics (4) is mounted at the rear end of the base (2) in such a way that it can be pivoted about a horizontal axis on the base (2) about the latter.

11. Launcher according to one of Claims 1 to 10, **characterized in that** the electronics (4) comprises all the necessary electronic assemblies for the function on the launcher (1, 20, 30), but at least for firing the ammunition.

## Revendications

1. Lanceur (1, 20, 30) avec au moins un chargeur (3), une base (2), ainsi qu'une électronique (4) intégrée dans le chargeur (1, 20, 30) avec des contacts (23) disposés côte à côte, dans lequel l'au moins un chargeur (3) est placé sur la base (2),
**caractérisé en ce que** l'électronique (4), en tant qu'unité modulaire fermée sur elle-même, est fixée de manière pivotante autour d'un centre de rotation (D) sur la base (2).

2. Lanceur selon la revendication 1, **caractérisé en ce que** l'électronique (4) présente des saillies (6) faisant saillie sur le boîtier (4') avec une forure, lesquelles sont compatibles avec des saillies (7) du boîtier (2') de la base (2).

3. Lanceur selon la revendication 2, **caractérisé en ce que** l'on fait passer une goupille (8) à travers les forures des deux saillies (6, 7).

4. Lanceur selon l'une des revendications 1 à 3, **caractérisé en ce que** le chargeur (3) ou les chargeurs (3) possèdent des passages à travers lesquels des entretoises (10) de la base (2) sont en prise et maintiennent le chargeur (3) ou les chargeurs (3).

5. Lanceur selon la revendication 4, **caractérisé en ce que** les entretoises (10) sont interchangeable et que leur longueur dépend du nombre de chargeurs (3) .

6. Lanceur selon la revendication 5, **caractérisé en ce que** les entretoises (10) peuvent s'encliqueter dans la base (2).

7. Lanceur selon l'une des revendications 1 à 6, **caractérisé en ce que**, grâce à au moins un dispositif de serrage (11), le chargeur (3) ou les chargeurs (3) sont serrés contre la base (2).

8. Lanceur selon la revendication 7, **caractérisé en ce que** le dispositif de serrage (11) comprend un levier (12).

9. Lanceur selon la revendication 8, **caractérisé en ce que** le levier (12) est relié de manière fonctionnelle à l'électronique (4) de sorte qu'en faisant bouger le levier (12), l'électronique (4) est séparée des contacts du/des chargeur(s) (3) ou est mise en contact avec ceux-ci.

10. Lanceur selon l'une des revendications 1 à 9, **caractérisé en ce que** l'électronique (4) est montée sur l'extrémité arrière de la base (2) de sorte à pouvoir pivoter autour d'un axe horizontal sur la base (2) autour de celui-ci.

11. Lanceur selon l'une des revendications 1 à 10, **caractérisé en ce que** l'électronique (4) comprend tous les modules électroniques nécessaires pour le fonctionnement sur le lanceur (1, 20, 30), à tout le moins pour le déclenchement de la munition.
